# EUROPÄISCHE PATENTSCHRIFT

(11) **EP 3 763 648 B1**
(45) Veröffentlichungstag und Bekanntmachung des Hinweises auf die Patenterteilung: **26.01.2022**
(21) Anmeldenummer: 20184268.9
(22) Anmeldetag: 06.07.2020
(51) Int. Cl.: B65H 15/00, B65H 5/10, B65H 5/38

(54) **VORRICHTUNG UND VERFAHREN ZUM WENDEN VON BESCHICHTUNGSBÖGEN**
DEVICE AND METHOD FOR TURNING OVER COATING SHEETS
DISPOSITIF ET PROCÉDÉ POUR RETOURNER DES FEUILLES DE REVÊTEMENT

(30) Priorität: 06.07.2019 DE 102019118331; 28.10.2019 DE 102019128975
(43) Veröffentlichungstag der Anmeldung: 13.01.2021
(73) Patentinhaber: Wemhöner Surface Technologies GmbH & Co. KG, 32052 Herford (DE)
(72) Erfinder: Barth, Florian, 32130 Enger (DE)
(74) Vertreter: Rolf, Gudrun

(56) Entgegenhaltungen:
- WO-A1-2017/013583
- JP-A- H04 345 450
- US-A- 5 845 759

## Beschreibung

Die Erfindung betrifft eine Vorrichtung und ein Verfahren zum Wenden von einem auf einem Vorziehtisch abgelegten Beschichtungsbogen gemäß den Oberbegriffen der Ansprüche 1 und 7.

Bei der Plattenbeschichtung mit Bogenware müssen die Beschichtungsbögen zum Teil von einzelnen Bogenstapeln aus vereinzelt werden, wobei auf einer Förderstrecke mindestens ein Bogen unter und mindestens ein Bogen auf die zu beschichtende Platte gelegt werden. Da die Beschichtungsbögen allerdings nur auf einer Seite mit einem Dekor versehen sind, muss jeder zweite Beschichtungsbogen bei der Abnahme von auf einem einzelnen Bogenstapel bevorrateten Beschichtungsbögen gewendet werden.

Es ist eine Vorrichtung und ein Arbeitsverfahren zum Separieren und Wenden von auf einem Bogenstapel bevorrateten Einzelbögen bekannt, EP 3 028 968 B1, bei denen ein Beschichtungsbogen vollflächig von einem Bogenstapel abgenommen und auch vollflächig gewendet wird.

Diese bekannte Vorrichtung ist maschinenbautechnisch recht aufwendig und deswegen in einigen Anwendungsbereichen unwirtschaftlich. Zudem ist es an dieser bekannten Technik nachteilig, dass sie nicht die Zykluszeiten einer als Kurztaktpresse ausgebildeten Beschichtungspresse erreichen kann, sodass bei jedem Zusammenlegungsvorgang eines zu verpressenden Werkstückstapels ein unerwünschter Zeitverlust auftritt.

Es ist des Weiteren ein Transportband mit einer Wendevorrichtung für Stoffzuschnitte bekannt, US 5 845 759 A, die jeweils an der Hinterkante aufgenommen, angehoben und gegenüber der Geschwindigkeit des Transportbandes beschleunigt in Transportrichtung um eine ortsfeste Umlenkrolle herumgezogen und dadurch gewendet und anschließend wieder an der ursprünglichen Stelle auf dem Band abgeworfen werden. Ein dünner Beschichtungsbogen aus melaminharzgetränktem Papier würde dabei aber sofort zerstört werden, da er sehr steif und spröde ist. US 5 845 759 A offenbart den Oberbegriff des Anspruchs 1 bzw. 7.

Bei einem weiteren bekannten Verfahren zum Wenden eines vereinzelten Beschichtungsbogens von einem Bogenstapel , EP 3 763 647 A1, wird ebenfalls die Hinterkante mit einer Saugleiste aufgenommen, der Bogen angehoben und in Ziehrichtung nach vorne umgeschlagen und in einer Vorwärtsbewegung abgerollt. Dabei bildet der Bogen durch seine Einspannung eine mit in die Ziehrichtung laufende Umschlagwelle aus, wobei diese eine Biegespannung im Material des Beschichtungsbogens erzeugt, welche sich im letzten Moment des Wendevorgangs schlagartig entlädt. Dabei richtet sich die nun nach hinten gerichtete, vormals vordere Bogenkante zunächst auf und rutscht dann über die darunter befindliche Tischoberfläche nach hinten, wobei es häufig zu einer Überbelastung der Hinterkante kommt, die zu einem Brechen des Beschichtungsbogens führen kann.

Aufgabe der Erfindung ist es eine Vorrichtung und ein Verfahren zum Wenden von auf einem auf einem Vorziehtisch abgelegten Beschichtungsbogen zur Verfügung zu stellen, welche die Gefahr einer Beschädigung der Hinterkante eines Beschichtungsbogens oder des Beschichtungsbogens selber sicher ausschließen.

Die Lösung dieser Aufgabe erfolgt in Verbindung mit den Merkmalen der Oberbegriffe der Ansprüche 1 und 7 zusammen mit den technischen Merkmalen deren kennzeichnender Teile.

Die Vorrichtung zum Wenden von auf einem auf einem Vorziehtisch abgelegten Beschichtungsbogen weist eine Kontaktvorrichtung zum Kontaktieren der Hinterkante des Beschichtungsbogens auf, welche nach oben, in Ziehrichtung und um eine horizontale und quer zur Ziehrichtung bewegliche Querachse aufweist, die verdrehbar an einer Längsführung über dem Vorziehtisch gelagert ist, wobei in oder unter der Tischebene des Vorziehtisches eine Unterstützungsvorrichtung angeordnet ist, mit der ein noch nicht vollständig gewendeter Beschichtungsbogen noch vor dessen in Ziehrichtung mitwandernde Umschlagwelle in deren hinteren Umschlagbereich von unten mechanisch oder pneumatisch unterstützt werden kann.

Beim Vorziehen, beziehungsweise Wenden des Beschichtungsbogens wird dieser von der Unterstützungsvorrichtung unterstützt, die den Beschichtungsbogen etwas anhebt und damit das Gewicht des Beschichtungsbogens aufhebt, sodass die Hinterkante des Beschichtungsbogens entlastet wird und sich frei nach hinten entspannen kann, ohne dass die Gefahr besteht, das die Hinterkante mechanisch überlastet wird und einreißt oder der Beschichtungsbogen bricht.

Vorteilhafte Ausgestaltung des Gegenstandes der Erfindung ergeben sich mit und in Kombination aus den nachfolgenden Unteransprüchen.

Gemäß einer besonders bevorzugten Ausführungsform der Erfindung besteht die Unterstützungsvorrichtung aus einem quer zur Ziehrichtung horizontal verlaufenden Unterstützungsbalken, der nach dem Überfahren der bereits gewendeten früheren Hinterkante des Beschichtungsbogens gegenüber der Tischebene vertikal daraus anhebbar ausgebildet ist, sodass diese Unterstützung rein mechanisch erfolgt und die Bewegung über unterschiedlichste elektrische, pneumatische, oder hydraulische Antriebe erzeugt werden kann, die jedoch alle erheblich einfacher auch aufgebaut sind als der maschinenbautechnisch aufwendige bekannte Stand der Technik.

Bevorzugterweise kann der Unterstützungsbalken dabei so weit nach oben anhebbar ausgebildet sein, dass die ehemalige Vorderkante des Beschichtungsbogens vollständig mit von der Oberfläche des Vorziehtisches abgehoben werden kann, wobei der vertikale Verfahrweg des Unterstützungsbalkens vorteilhafterweise größer ausgebildet ist als das Durchmessermaß der Umschlagwelle des Beschichtungsbogens.

Gemäß einer anderen bevorzugten Unterstützungsvorrichtung besteht diese aus einer quer zur Ziehrichtung horizontal verlaufenden Blasleiste, die unterhalb des Tischniveaus im Vorziehtisch angeordnet ist und mittels derer nach dem Überfahren der bereits gewendeten früheren Hinterkante des Beschichtungsbogens vor der Umschlagwelle ein Luftstrom unter den Beschichtungsbogen einblasbar und so ein Luftpolster erzeugbar ist, wobei der Luftstrom vorteilhafterweise eine Stärke aufweisen kann, dass mit ihm die ehemalige Vorderkante des Beschichtungsbogens von der Oberfläche des Vorziehtisches vollständig angehoben werden kann, sodass sich auch hier die frühere Vorderkante in der Luft befindlich elastisch flach nach hinten entspannen und ausrichten kann, wobei das Luftpolster entweicht.

Nachfolgend wird das Verfahren anhand von Zeichnungen näher beschrieben. Es zeigen:
- Figur 1-4:: eine skizierte Seitenansicht der Wendevorrichtung mit einem mechanischen Unterstützungsbalken in verschiedenen Verfahrensstufen und
- Figur 5-8:: eine skizierte Seitenansicht der Wendevorrichtung mit einer Blasleiste in verschiedenen Verfahrensstufen.

Die Figuren 1-8 zeigen jeweils einen Vorziehtisch 1 mit einem rechts daneben angeordneten Bogenstapel 9 und einer über dem Vorziehtisch 1 und dem Bogenstapel 9 angeordneten Längsführung 4 für die Ziehleisten 10;11.

Die Figuren 1 und 5 zeigen jeweils einen bereits schon bis über der Hälfte umgewendeten Beschichtungsbogen 2 mit einer rechtsseitigen Umschlagwelle 6 und die Figuren 2 und 6 einen weiterbewegten Beschichtungsbogen 2 mit einem nur noch knapp auf der vorherigen Vorderseite aufliegenden Beschichtungsbogen 2 kurz vor einem vollständigen umschlagen seines Endes.

In den Figuren 1-4 ist ein Unterstützungsbalken 7 als Unterstützungsvorrichtung 5 dargestellt, welche in den Figuren 1, 2 und 4 in einer Grundposition in Höhe des Tischniveaus des Vorziehtisches 1 angeordnet ist und in Figur 3 in einer dagegen angehobenen Position gezeigt ist, in der er unter den Beschichtungsbogen 2 greift und diesen so anhebt, dass auch die Hinterkante des Beschichtungsbogens 2 angehoben wird und sich frei nach hinten entspannen und ausrichten kann.

In Figur 4 ist dann in der linken Position der gewendete Beschichtungsbogen 2 zu sehen und auf der rechten Seite des Vorziehtisches 1 der von dem Bogenstapel 9 vorgezogene neue Beschichtungsbogen 2, der ggf. ungewendet von der linken Ziehleiste 11 auf die linke Seite des Vorziehtisches 1 gezogen wird.

Die Figur 7 zeigt analog zur Figur 3 eine in Betrieb befindliche Blasleiste 8, die unterhalb des Beschichtungsbogens 2 ein Luftpolster erzeugt, welches den Beschichtungsbogen 2 trägt und so die Hinterkante soweit entlastet, das auch hier die Kante von der Oberfläche des Vorziehtisches 1 abhebt, sodass sich diese elastisch flach nach hinten entspannen und ausrichten kann, wobei das Luftpolster entweicht.

## Patentansprüche

1. Vorrichtung zum Wenden von einem auf einem Vorziehtisch (1) abgelegten Beschichtungsbogen (2), wobei sie eine Kontaktvorrichtung zum Kontaktieren der Hinterkante des Beschichtungsbogens (2) aufweist, welche nach oben und in Ziehrichtung (3) an einer Längsführung (4) über dem Vorziehtisch (1) gelagert ist, **dadurch gekennzeichnet, dass** die Kontaktvorrichtung um eine horizontale und quer zur Ziehrichtung (3) bewegliche Querachse verdrehbar gelagert ist und dass in oder unter der Tischebene des Vorziehtisches (1) eine Unterstützungsvorrichtung (5) angeordnet ist, die einen noch nicht vollständig gewendeten Beschichtungsbogen (2) vor dessen in Ziehrichtung (3) mitwandernden Umschlagwelle (6) im hinteren Auslaufbereich von unten mechanisch oder pneumatisch unterstützt.

2. Vorrichtung nach Anspruchs 1, **dadurch gekennzeichnet, dass** die Unterstützungsvorrichtung (5) aus einem quer zur Ziehrichtung (3) horizontal verlaufenden Unterstützungsbalken (7) besteht, der nach dem Überfahren der bereits gewendeten früheren Hinterkante des Beschichtungsbogens (2) vertikal aus Tischebene anhebbar ausgebildet ist.

3. Vorrichtung nach Anspruch 2, **dadurch gekennzeichnet, dass** der Unterstützungsbalken (7) soweit nach oben anhebbar ausgebildet ist, das die ehemalige Vorderkante des Beschichtungsbogens (2) von der Oberfläche des Vorziehtisches (1) angehoben ist.

4. Vorrichtung nach Anspruch 3, **dadurch gekennzeichnet, dass** der vertikale Verfahrweg des Unterstützungsbalken (7) größer ist als Durchmessermaß der Umschlagwelle (6) des Beschichtungsbogens (2).

5. Vorrichtung nach Anspruch 1, **dadurch gekennzeichnet, dass** die Unterstützungsvorrichtung (5) aus einer quer zur Ziehrichtung (3) horizontal verlaufenden Blasleiste (8) besteht, mittels derer nach dem Überfahren der bereits gewendeten früheren Hinterkante des Beschichtungsbogens (2) vor der Umschlagwelle (5) ein Luftstrom unter den Beschichtungsbogen (2) einblasbar und ein Luftpolster erzeugbar ist.

6. Vorrichtung nach Anspruch 5, **dadurch gekennzeichnet, dass** der Luftstrom so eine Stärke aufweist, das mit ihm die ehemalige Vorderkante des Beschichtungsbogens (2) von der Oberfläche des Vorziehtisches (1) anhebbar ist.

7. Verfahren zum Wenden von einem auf einem Vorziehtisch (1) abgelegten Beschichtungsborgen (2), wobei die Hinterkante des Beschichtungsbogens (2) von einer Kontaktvorrichtung kontaktiert und von dieser nach oben und in Ziehrichtung (3) entlang einer Längsführung (4) über den Vorziehtisch (1) bewegt wird, **dadurch gekennzeichnet, dass** die Kontaktvorrichtung dabei um eine horizontale und quer zur Ziehrichtung (3) verdrehbaren Querachse verdreht wird und der noch nicht vollständig gewendete Beschichtungsbogen (2) vor einer dabei entstehenden und in Ziehrichtung (3) mitbewegten Umschlagwelle (6) von einer in oder unter der Tischebene des Vorziehtisches (1) angeordneten Unterstützungsvorrichtung (5) mechanisch oder pneumatisch unterstützt wird.

8. Verfahren nach Anspruch 7, **dadurch gekennzeichnet, dass** nach dem Überfahren der bereits gewendeten früheren Hinterkante des Beschichtungsbogens (2) der noch nicht gewendete Teil von einem quer zur Ziehrichtung horizontal verlaufenden Unterstützungsbalken (7) angehoben und die frühere Vorderkante vor deren Umschlagen gewichtsentlastet wird, die sich während der Weiterbewegung des Beschichtungsbogens (2) in Ziehrichtung (3) in der Luft befindlich elastisch flach nach hinten ausrichtet und entspannt.

9. Verfahren nach Anspruch 7, **dadurch gekennzeichnet, dass** nach dem Überfahren der bereits gewendeten früheren Hinterkante des Beschichtungsbogens (2) der noch nicht gewendete Teil von einer quer zur Ziehrichtung (3) horizontal verlaufenden Blasleiste (8) unter Bildung eines Luftpolsters mittels eines Luftstromes angehoben und die frühere Vorderkante vor deren Umschlagen gewichtsentlastet wird, die sich während der Weiterbewegung des Beschichtungsbogens (2) in Ziehrichtung (3) in der Luft befindlich elastisch flach nach hinten ausrichtet und entspannt.

10. Verfahren nach einem der vorgenannten Ansprüche 7-9, **dadurch gekennzeichnet, dass** das Anheben und nach vorne Umschwenken der Hinterkante des Beschichtungsbogens (2) von einer zusätzlichen, unter der Tischebene des Vorziehtisches (1) angeordneten Vorwendeleiste erfolgt, und die weitere Vorziehbewegung durch eine weitere Ziehleiste erfolgt, die die angehobene und gewendete Hinterkante des Befestigungsbogens (2) in der Luft von der Vorwendeleiste übernimmt.

## Claims

1. Apparatus for turning over a coating sheet (2) deposited on a draw-forward table (1), the apparatus comprising a contact device for contacting the rear edge of the coating sheet (2), which is mounted in the upward direction and in the drawing direction (3) on a longitudinal guide (4) above the draw-forward table (1), **characterized in that** the contact device is mounted such as to be rotatable about a horizontal transverse axis that is movable transversely to the drawing direction (3), and **in that** a support device (5) is arranged in or below the table plane of the draw-forward table (1), which support device mechanically or pneumatically supports a not yet fully turned-over coating sheet (2) from below, in the rear run-out region, in front of the turnover wave (6) thereof that also moves in the drawing direction (3).

2. Apparatus according to claim 1, **characterized in that** the support device (5) consists of a support beam (7) extending horizontally transversely to the drawing direction (3), the support beam being designed such that it can be raised vertically out of the table plane once the already turned-over, former rear edge of the coating sheet (2) has travelled across it.

3. Apparatus according to claim 2, **characterized in that** the support beam (7) is designed such that it can be raised upward to such an extent that the former front edge of the coating sheet (2) is raised off the surface of the draw-forward table (1).

4. Apparatus according to claim 3, **characterized in that** the vertical displacement travel of the support beam (7) is larger than the diameter of the turnover wave (6) of the coating sheet (2).

5. Apparatus according to claim 1, **characterized in that** the support device (5) consists of a blowing bar (8) extending horizontally transversely to the drawing direction (3), by means of which, once the already turned-over, former rear edge of the coating sheet (2) has travelled across it, an air flow can be blown in beneath the coating sheet (2) in front of the turnover wave (5), and an air cushion can be generated.

6. Apparatus according to claim 5, **characterized in that** the air flow has such a strength that the former front edge of the coating sheet (2) can thereby be raised off the surface of the draw-forward table (1).

7. Method for turning over a coating sheet (2) deposited on a draw-forward table (1), the rear edge of the coating sheet (2) being contacted by a contact device and being moved by the latter in an upward direction and in a drawing direction (3) along a longitudinal guide (4) above the draw-forward table (1), **characterized in that** the contact device is rotated about a horizontal transverse axis that is rotatable transversely to the drawing direction (3), and the not yet fully turned-over coating sheet (2) is mechanically or pneumatically supported, in front of a resulting turnover wave (6) that also moves in the drawing direction (3), by a support device (5) arranged in or below the table plane of the draw-forward table (1).

8. Method according to claim 7, **characterized in that**, once the already turned-over, former rear edge of the coating sheet (2) has travelled across it, the part that has not yet been turned over is raised by a support beam (7) extending horizontally transversely to the drawing direction, and the former front edge is relieved of weight before being turned over, said former front edge elastically orienting itself in the air in a flat manner at the rear and unbending as the coating sheet (2) moves further in the drawing direction (3).

9. Method according to claim 7, **characterized in that**, once the already turned-over, former rear edge of the coating sheet (2) has travelled across it, the part that has not yet been turned over is raised by means of an air flow from a blowing bar (8) extending horizontally transversely to the drawing direction (3), thereby forming an air cushion, and the former front edge is relieved of weight before being turned over, said former front edge elastically orienting itself in the air in a flat manner at the rear and unbending as the coating sheet (2) moves further in the drawing direction (3).

10. Method according to any one of the preceding claims 7 to 9, **characterized in that** the rear edge of the coating sheet (2) is raised and turned over toward the front by an additional turn-forward bar arranged below the table plane of the draw-forward table (1), and the further draw-forward movement is effected by a further drawing bar that takes the raised and turned-over rear edge of the attachment sheet (2) in the air from the turn-forward bar.

## Revendications

1. Dispositif pour tourner des feuilles de revêtement (2) déposées sur une table d'avance (1), dans lequel il présente un dispositif de contact pour la mise en contact avec le bord arrière de la feuille de revêtement (2), lequel est monté vers le haut et dans la direction de traction (3) sur un guidage longitudinal (4) au-dessus de la table d'avance (1), **caractérisé en ce que** le dispositif de contact est monté de manière à pouvoir tourner autour d'un axe transversal horizontal et mobile transversalement par rapport à la direction de traction (3) et qu'un dispositif de soutien (5), qui soutient de manière mécanique ou pneumatique par le bas une feuille de revêtement (2) pas encore entièrement tournée devant son arbre de retournement (6) se déplaçant dans la direction de traction (3) dans la zone de sortie arrière, est disposé dans ou sous le plan de table de la table d'avance (1).

2. Dispositif selon la revendication 1, **caractérisé en ce que** le dispositif de soutien (5) est constitué d'une barre de soutien (7) s'étendant horizontalement transversalement par rapport à la direction de traction (3), qui est réalisée de manière à pouvoir être soulevée verticalement du plan de table après avoir passé le bord arrière précédent déjà tourné de la feuille de revêtement (2).

3. Dispositif selon la revendication 2, **caractérisé en ce que** la barre de soutien (7) est réalisée de manière à pouvoir être soulevée vers le haut de telle façon que l'ancien bord avant de la feuille de revêtement (2) est soulevé de la surface de la table d'avance (1).

4. Dispositif selon la revendication 3, **caractérisé en ce que** la course de déplacement verticale de la barre de soutien (7) est plus grande que la grandeur du diamètre de l'arbre de retournement (6) de la feuille de revêtement (2).

5. Dispositif selon la revendication 1, **caractérisé en ce que** le dispositif de soutien (5) est constitué d'une baguette de soufflage (8) s'étendant horizontalement transversalement par rapport à la direction de traction (3), au moyen de laquelle après le passage par le bord arrière précédent déjà tourné de la feuille de revêtement (2) devant l'arbre de retournement (5) un flux d'air peut être insufflé sous la feuille de revêtement (2) et un coussin d'air peut être produit.

6. Dispositif selon la revendication 5, **caractérisé en ce que** le flux d'air présente une puissance telle qu'avec celui-ci l'ancien bord avant de la feuille de revêtement (2) peut être soulevé de la surface de la table d'avance (1).

7. Procédé pour tourner des feuilles de revêtement (2) déposées sur une table d'avance (1), dans lequel le bord arrière de la feuille de revêtement (2) est mis en contact avec un dispositif de contact et déplacé par celui-ci vers le haut et dans la direction de traction (3) le long d'un guidage longitudinal (4) au-dessus de la table d'avance (1), **caractérisé en ce que** le dispositif de contact est amené en rotation autour d'un axe transversal horizontal et pouvant être amené en rotation transversalement par rapport à la direction de traction (3) et la feuille de revêtement (2) pas encore entièrement tournée est soutenue de manière mécanique ou pneumatique devant un arbre de retournement (6) ainsi produit et entraîné dans la direction de traction (3) par un dispositif de soutien (5) disposé dans ou sous le plan de table de la table d'avance (1).

8. Procédé selon la revendication 7, **caractérisé en ce qu'**après le passage par le bord arrière précédent déjà tourné de la feuille de revêtement (2) la partie pas encore tournée est soulevée d'une barre de soutien (7) s'étendant horizontalement transversalement par rapport à la direction de traction et le bord avant précédent avant son retournement, qui s'oriente pendant la poursuite du déplacement de la feuille de revêtement (2) dans la direction de traction (3) vers l'arrière de manière plate et élastique de façon présente dans l'air et se relâche, est déchargé de son poids.

9. Procédé selon la revendication 7, **caractérisé en ce qu'**après le passage par le bord arrière précédent déjà tourné de la feuille de revêtement (2) la partie pas encore tournée est soulevée par une baguette de soufflage (8) s'étendant horizontalement transversalement par rapport à la direction de traction (3) avec formation d'un coussin d'air au moyen d'un flux d'air et le bord arrière précédent, qui s'oriente pendant la poursuite du déplacement de la feuille de revêtement (2) dans la direction de traction (3) vers l'arrière de manière plate et élastique de façon présente dans l'air et se relâche, est déchargé de son poids avant son retournement.

10. Procédé selon l'une quelconque des revendications 7 à 9, **caractérisé en ce que** le soulèvement et pivotement vers l'avant du bord arrière de la feuille de revêtement (2) est réalisé par une baguette de pré-tournage additionnelle disposée sous le plan de table de la table d'avance (1), et le mouvement d'avance supplémentaire s'effectue à l'aide d'une autre baguette de traction, qui reçoit de la baguette de pré-tournement dans l'air le bord arrière soulevé et tourné de la feuille de fixation (2).
